# EUROPÄISCHE PATENTSCHRIFT

(11) **EP 0 046 943 B1**
(45) Veröffentlichungstag und Bekanntmachung des Hinweises auf die Patenterteilung: **22.08.1984**
(21) Anmeldenummer: 81106508.5
(22) Anmeldetag: 21.08.1981
(51) Int. Cl.: E04D 3/35, E04D 13/16

(54) **Gedämmtes einschaliges Dach**
Insulated single shell roof
Toiture isolée monocoque

(30) Priorität: 03.09.1980 DE 3033091
(43) Veröffentlichungstag der Anmeldung: 10.03.1982
(73) Patentinhaber: BAYER AG, 51368 Leverkusen (DE); Correcta GmbH, D-34526 Bad Wildungen (DE)
(72) Erfinder: Gruber, Hermann, Dr., D-5090 Leverkusen 1 (DE); Wellner, Wolfgang, Dr., D-5000 Köln 80 (DE); Diehl, Hermann, D-6800 Mannheim (DE); Mönig, Dieter, D-5068 Odenthal (DE)

## Beschreibung

Die Erfindung betrifft ein gedämmtes einschaliges Dach über heizbaren Räumen, bestehend aus mindestens drei Lagen, nämlich einer massiven oder anderen Tragkonstruktion, einer Dämmstoffplatte und einer Dachbahn.

Bekannt ist ein Dach, bei dem auf einer mit Bitumen-Anstrich versehenen Betondecke eine Ausgleichsschicht angeordnet ist, auf der eine Dampfsperrschicht liegt. Darauf wird die eigentliche Dämmschicht gelegt, die dann mit einer 3-lagigen Bitumenbahn über einer Dampfdruck-Ausgleichsbahn mit einer einlagigen Kunststoffolie abgedeckt ist. Der Dachaufbau wird nach einer weiteren Schutzschicht mit Bekiesung beschwert oder erhält eine Abstrahlungsschicht z.B. aus Splitt, Schiefer usw.

Der in der Praxis oft angewendete Dachaufbau ist sehr kompliziert und deshalb störanfällig. Ist die Dampfsperrschicht nicht einwandfrei verlegt oder nachträglich (z. B. durch Bauwerksbewegungen) verletzt worden, so dringt Wasserdampf bis zur Dachbahn vor, die dann infolge des Dampfdruckes nach oben ausbeult und schliesslich reissen kann oder bei Kondensatbildung die Konstruktion durchfeuchtet. Weiter ist es nachteilig, dass die Abdichtungen aus losen Kunststoffolien (z.B. PVC), die wegen Weichmacherwanderung mittels einer Trennschicht verlegt werden muss, durch Kieselsteine zu beschweren, damit sie durch den Windsog nicht abgehoben wird. Hierdurch verteuert sich neben der zusätzlichen Bekiesung auch die Betondecke, die entsprechend dem Gewichtsanteil stärker ausgelegt werden muss.

Durch die DE-A-2 102 376 ist eine isoiierpiatte bekannt, die von aussen nach innen aus einer wasserundurchlässigen Schicht, einer Schaumstoffschicht und einer wasserdampfbremsenden Schicht (Dampfsperre) besteht, wobei die wasserundurchlässige Schicht einen grösseren Wasserdampfdurchlässigkeitswert aufweist als die wasserdampfbremsende Schicht.

Der Erfindung liegt die Aufgabe zugrunde, ein gedämmtes'einschaliges Dach zu finden, das aus vorgefertigten Teilen einfach herzustellen ist, keine zusätzliche Auflast gegen Abheben erfordert, gegen Oberflächenwasser dicht ist und trotz Fehlens einer unterseitigen Dampfsperre keine Blasenbildung der Dachbahn infolge von Wasserdampfdiffusion aufweist.

Diese Aufgabe wird erfindungsgemäss dadurch gelöst, dass eine gesonderte Lage, die als Dampfsperre wirkt, fehlt, und dass die Kenngrösse _{/L}.s mit Iz als Diffusionswiderstandzahl und s als Lagendicke der Baustoffe der übereinanderliegenden Lagen von innen nach aussen abnimmt, wobei die ausser im Bereich der Überlappung mit den darunter angeordneten Dämmschaumstoff-Platten fest verbundene Dachbahn bei einer Kenngrösse kleiner als 4 m, insbesondere kleiner als 1,5 m, gegen Oberflächenwasser dicht ausgebildet ist.

Es wurde überraschenderweise gefunden, dass bei dem beanspruchten, z.B. nach DIN-Norm gedämmten Dachaufbau, einerseits auf die teuere Dampfsperrschicht verzichtet werden kann, ohne dass es zum Kondensatausfall und damit zu Durchfeuchtungen und Dampfdruckproblemen kommt und andererseits das Dach einwandfrei dicht gegen Oberflächenwasser ist. Weiter ist erstaunlich, dass trotz weitgehend flächiger Verklebung unter Einsparung von Ausgleichs- bzw. Trennschichten ohne zusätzliche Kleber eine sichere Haftung der Dachfläche gegen Abheben gewährleistet ist, ohne dass bei den üblicherweise verwendeten Dicken von Dämmstoff- Platten Risse oder andere Beschädigungen in der Dachbahn vorkommen.

In einer besonderen Ausführungsform besteht die Dachbahn aus Polyglykoletherurethanen mit einer Bruchdehnung nach DIN 53504 von mindestens 120% und einer Diffusionswiderstandszahl von höchstens 4000.

Eine Dachbahn auf dieser Basis behält eine hohe Bruchdehnung auch im Tieftemperaturbereich bei, was besonders für Dächer von Vorteil ist.

In einer anderen Ausführungsform besteht die Dachbahn aus Umsetzungsprodukten von
a) Carbamidsäurearylestergruppen aufweisenden Polyglykoletherurethanen mit
b) organischen Polyaminen.

Ein weiterer Vorteil ist, dass infolge der Blockierung von freien Isocyanatgruppen keine Feuchtigkeitsempfindlichkeit bei der Herstellung der Dachbahn besteht und somit die Bildung von CO_{z}- Gasblasen in der Dachbahn ausgeschlossen ist.

Zur Herstellung der Carbamidsäurearylestergruppen aufweisenden Polyglykoletherurethane werden in der Polyurethan-Chemie an sich bekannte Polyetherglykole, insbesondere Polypropylenglykole des Molekulargewichtsbereichs 500 bis 6000, vorzugsweise 2000 bis 4000 mit überschüssigen Mengen an organischen Diisocyanaten, beispielsweise 2,4-Diisocyanattoluol, dessen Gemischen mit 2,6-Diisocyanattoluol oder 4,4'-Diisocyanatdiphenylmethan zu den entsprechenden NCO-Präpolymeren mit einem Gehalt an endständigen Isocyanatgruppen von 0,5 bis 6,0%, vorzugsweise 1,5 bis 3,5 Gew.-% umgesetzt und anschliessend die so erhaltenen NCO-Präpolymeren mit Phenolen, vorzugsweise C₄-C₁₂-Alkyl-Phenolen wie z.B. 4-Tert.-Butylphenol, lsononylphenol oder Dodecylphenol unter Blockierung der freien Isocyanatgruppen umgesetzt.

Geeignete Vernetzungsmittel für die so erhaltenen Carbamidsäurearylestergruppen aufweisenden Polyglykoletherurethane sind beliebige organische Polyamine mit mindestens zwei primären und/oder sekundären Aminogruppen. Besonders gut geeignete Polyamine sind beispielsweise cycloaliphatische Diamine.

Bei der Umsetzung der Carbamidsäurearylestergruppen aufweisenden Polyglykoletherurethane mit den organischen Polyaminen gelangen die Reaktionspartner im allgemeinen in stöchiometrischen Mengen zum Einsatz, jedoch ist eine bis 15%ige Über- oder Unterdosierung des Amins vertretbar. Die Umsetzung der Reaktionspartner a) und b) erfolgt vorzugsweise im Temperaturbereich zwischen 10° und 150°C.

In einer besonderen Ausführungsform bestehen die Dämmstoff-Platten aus geschlossen-zelligem PUR-Schaum.

Durch die Kombination dieser Folie aus blockiertem Polyisocyanat mit PUR-Dämmstoffplatten tritt das nachteilige Schüsseln bei feuchter Wärme nicht auf.

In einer weiteren Ausführungsform bestehen die Dämmstoffplatten aus Streifen, die fabrikmässig durch die Dachbahn verbunden sind.

Durch diese Rollbahn, die sogar infolge unterschiedlicher Stärke eine Neigung besitzen können, sind grössere Flächen abzudecken, wobei, wie bei den Platten, für Überlappungen die Dachbahn an bestimmten Seiten überstehen kann.

Die Verklebung der Dämmstoffe auf dem Dachuntergrund ist mit den bekannten Klebetechniken, z.B. Heissbitumen oder Kaltkleber bzw. mit mechanischer Befestigung ohne Klebung möglich.

Die Verklebung der Polyurethan-Dichtbahnen untereinander ist durch die bekannten Klebetechniken zu verbinden, besonders empfiehlt es sich, hier ein Ein- bzw. Zwei-Komponenten-Polyurethan-Reaktionsklebergemisch zu verwenden, da es das gleiche Eigenschaftsbild wie die Bahn besitzt.

Ein Ausführungsbeispiel der Erfindung ist in der Zeichnung dargestellt und wird im folgenden näher beschrieben.

Es zeigt Fig. 1 - Schnitt durch einen Dachaufbau.

Auf eine Massivkonstruktion 1 aus Stahlbeton ist die an der Unterseite aus der Vorfertigung befindliche Glasviies-(Papier)-Zwischenlage 2 an der Polyurethan-Isolierstoff-Platte 3 direkt aufgeklebt, während an der Oberseite eine überstehende Dachbahn 4 aus blockiertem Polyisocyanat in situ angebracht ist, welche an den Rändern durch Papierstreifen (Schleppstreifen) 5 sich, auch noch nach der Verbindung der Überlappung 6 der benachbarten Dachbahn, frei bewegen kann.

## Patentansprüche

1. Gedämmtes, einschaliges Dach über heizbaren Räumen, bestehend aus mindestens drei Lagen, nämlich einer massiven oder anderen Tragkonstruktion (1), einer Dämmstoffplatte (3) und einer Dachbahn (4), dadurch gekennzeichnet, dass eine gesonderte Lage, die als Dampfsperre wirkt, fehlt und dass die Kenngrösse µ.s mit , als Diffusionswiderstandszahl und s als Lagendicke des Baustoffes der übereinanderliegenden Lagen von innen nach aussen abnimmt, wobei die ausser im Bereich der Überlappung (6) mit den darunter angeordneten Dämmstoffplatten (3) fest verbundene Dachbahn (4) bei einer Kenngrösse µ.s kleiner als 4 m, insbesondere kleiner als 1,5 m, gegen Oberflächenwasser dicht ausgebildet ist.

2. Gedämmtes, einschaliges Dach nach Anspruch 1, dadurch gekennzeichnet, dass die Dachbahn (4) aus Polyglykoletherurethanen mit einer Bruchdehnung nach DIN 53504 von mindestens 120% und einer Diffusionswiderstandszahl von höchstens 4000 besteht.

3. Gedämmtes, einschaliges Dach nach Anspruch 1 und 2, dadurch gekennzeichnet, dass die Dachbahn (4) aus elastomeren Umsetzungsprodukten von
a) Carbamidsäurearylestergruppen aufweisenden Polyglykoletherurethanen mit
b) organischen Polyaminen besteht.

4. Gedämmtes, einschaliges Dach nach Anspruch 1 bis 2, dadurch gekennzeichnet, dass die Dämmstoffplatten (3) aus geschlossenzelligem PUR-Schaum bestehen.

5. Gedämmtes, einschaliges Dach nach Anspruch 1 bis 3, dadurch gekennzeichnet, dass die Dämmstoffplatten (3) aus Streifen bestehen, die fabrikmässig durch die Dachbahn (4) verbunden sind.

## Claims

1. An insulated single-shell roof over heatable rooms, consisting of at least three layers, namely a solid or other loadbearing construction (1), an insulating board (3) and a roofing panel (4), characterised in that there is no separate layer acting as a vapour barrier and in that the characteristic value µ.s, with as the diffusion resistance index and s as the layer thickness of the constituent material of the superimposed layers, decreases from the inside to the outside, the roofing panel (4), which is firmly joined to the underlying insulating boards (3) except in the region of the overlap (6), being impervious to surface water at a characteristic value µ.s of less than 4 m, in particular less than 1.5 m.

2. An insulating single-shell roof according to claim 1, characterised in that the roofing panel (4) consists of polyglycol ether urethanes having a breaking elongation according to DIN 53504 of at least 120% and a diffusion resistance index of at most 4,000.

3. An insulated single-shell roof according to claim 1 and 2, characterised in that the roofing panel (4) consists of elastomeric reaction products of
a) polyglycol ether urethanes containing carbamic acid aryl ester groups, with
b) organic polyamines.

4. An insulated single-shell roof according to claim 1 to 2, characterised in that the insulating boards (3) consist of closed-cell polyurethane foam.

5. An insulated single-shell roof according to claim 1 to 3, characterised in that the insulating boards (3) consist of strips which are joined by means of the roofing panel (4) at the factory.

## Revendications

1. Toit monocoque isolé surmontant des locaux pouvant être chauffés, composé d'au moins trois couches, à savoir une construction porteuse (1), massive ou autre, une plaque (3) de matière isolante et une feuille de couverture (4), caractérisé en ce qu'il manque une couche distincte qui agit en tant que pare-vapeur et en ce que le coefficient p..s, où est le coefficient de résistance à la diffusion et s l'épaisseur de couche de la matière constitutive des couches superposées, décroît de l'intérieur vers l'extérieur, la feuille de couverture (4) qui, sauf dans la région du recouvrement (6) est assemblée rigidement aux plaques de matière isolante (3) disposées au-dessous, étant réalisée étanche aux eaux de surface avec un coefficient µ.s inférieur à 4 m, notamment, inférieur à 1,5 m.

2. Toit monocoque isolé selon la revendication 1, caractérisé en ce que la feuille de couverture (4) est composée de polyglycolétheruréthanes possédant un allongement à la rupture selon DIN 53504 d'au moins 120% et un coefficient de diffusion de 4000 au maximum.

3. Toit monocoque isolé selon les revendications 1 et 2, caractérisé en ce que la feuille de couverture

(4) est constituée par des produits élastomères, issus de la réaction entre:
a) des polyglycolétheruréthanes possédant des groupes arylesters de l'acide carbamique et
b) des polyamines organiques.

4. Toit monocoque isolé selon les revendications 1 et 2, caractérisé en ce que les plaques de matière isolante (3) sont composées de mousse de PU à cellules fermées.

5. Toit monocoque isolé selon les revendications 1 à 3, caractérisé en ce que les plaques de matière isolante (3) sont composées de bandes qui sont assemblées en usine par la feuille de couverture (4).
